# EUROPÄISCHE PATENTSCHRIFT

(11) **EP 2 022 637 B1**
(45) Veröffentlichungstag und Bekanntmachung des Hinweises auf die Patenterteilung: **14.09.2011**
(21) Anmeldenummer: 08159797.3
(22) Anmeldetag: 07.07.2008
(51) Int. Cl.: B41J 2/175

(54) **Vorrichtung zur Wiederbefüllung einer Tintenpatrone für einen Tintenstrahldrucker**
Device for refilling a colour cartridge for an ink jet printer
Dispositif de nouveau remplissage d'une cartouche d'encre pour une imprimante à jet d'encre

(30) Priorität: 06.08.2007 DE 102007037029; 24.08.2007 DE 102007040108
(43) Veröffentlichungstag der Anmeldung: 11.02.2009
(73) Patentinhaber: Pelikan Hardcopy Production AG, 8132 Egg (CH)
(72) Erfinder: Sulser, Daniel, 8636 Wald (CH)
(74) Vertreter: Popp, Eugen

(56) Entgegenhaltungen:
- EP-A1- 1 674 270
- EP-A2- 0 605 183
- WO-A1-2004/091918
- WO-A1-2004/091919
- DE-A1- 19 737 177

## Beschreibung

Die vorliegende Erfindung betrifft eine Vorrichtung zur Wiederbefüllung einer Tintenpatrone für einen Tintenstrahldrucker gemäß dem Oberbegriff des Anspruches 1.

Im vorliegenden Fall geht es also um die Wiederbefüllung einer Tintenpatrone für einen Tintenstrahldrucker mit Tinte. Dabei ist zu unterscheiden zwischen Patronen mit integrierten Druckköpfen einerseits und Patronen mit einer an die Tintenzuführöffnung eines Tintenstrahlkopfes ankoppelbaren Tintenauslaßöffnung. Die vorerwähnten Druckköpfe umfassen eine Vielzahl von sehr feinen Strahldüsen, durch die die Tinte auf einen Druckträger übertragen wird. Bei Mehrfarben-Tintenpatronen sind jeweils eine vorbestimmte Anzahl von Strahldüsen einer vorbestimmten Farbe zugeordnet. Bei Patronen, die eine an die Tintenzufuhr eines Tintenstrahlkopfes ankoppelbare Tintenauslaßöffnung aufweisen, ist in dieser in der Regel ein Docht angeordnet, der mit einem innerhalb der Tintenpatrone angeordneten und aus saugfähigem Material bestehenden Tintenspeicherelement in Fluidverbindung steht.

Bei Patronen mit integrierten Druckköpfen stehen die vorerwähnten Düsen unmittelbar in Fluidverbindung mit dem innerhalb der Patrone angeordneten Tintenspeicherelement. Das Tintenspeicherelement ist entweder aus Fasermaterial oder aus einem Schaumstoff hergestellt. Da es sich diesbezüglich um eine an sich bekannte Maßnahme handelt, erübrigt sich hier eine nähere Beschreibung derselben Auch gibt es mittlerweile andere "Unterdruck erzeugende Mechanismen", die eine dosierte Tintenzufuhr zu den Düsen oder zur Tintenauslaßöffnung sicherstellen. Da auch diese Mechanismen Speicherfunktion besitzen, sollen sie im folgenden ebenfalls unter den Begriff "Tintenspeicherelement" fallen.

Patronen mit integrierten Druckköpfen müssen zur Wiederbefüllung mit Tinte sehr sorgfältig aufgebrochen und wiederverschlossen werden. Der Aufwand ist entsprechend groß und für Patronen mit kleinen Füllmengen nicht rentabel.

Des weiteren sind für Patronen der vorgenannten Art auch sogenannte Spritzen-Refill-Systeme bekannt, mittels denen eine Original-Patrone wiederbefüllt werden kann. Die entsprechenden Sets umfassen einen Bohrer, eine Heißklebepistole, wenigstens vier Spritzen mit Kanüle, Tinte, herkömmliches Gummiband und Verschlußmittel. Die vorgenannten Systeme sind im Handel erhältlich. Sie zeichnen sich jedoch durch Unhandlichkeit und unverhältnismäßig großen Aufwand hinsichtlich Material und Werkzeug aus.

Alternativ werden sogenannte "kompatible Patronen" angeboten, welche keine Elektronik umfassen. Die Elektronik muß dann von der leeren Original-Patrone ummontiert werden. Auch dies erfordert Geschicklichkeit und Werkzeug sowie Klebstoff.

Patronen mit integriertem Druckkopf werden in der Praxis sehr teuer auf dem sogenannten Recycling-Markt eingekauft. Anschließend werden sie mechanisch geöffnet, gereinigt und mit einem neuen Tintenspeicherelement, z.B. Schwamm od. dgl. versehen Anschließend wird Ersatztinte eingefüllt und die Patrone wieder verschlossen All diese Arbeiten können eigentlich nur bei einem speziellen Refill-Unternehmen durchgeführt werden, also nicht vom Benutzer selbst.

Zum Stand der Technik sei des weiteren noch hingewiesen auf die DE 197 37 177 A1 sowie WO 2004/091919 A1. Diesen Dokumenten kann eine Vorrichtung zur Wiederbefüllung einer Tintenpatrone mit einem an die Tintenzufuhr eines Tintenstrahlkopfes ankoppelbaren Tintenauslaßöffnung gemäß dem Oberbegriff des Anspruches 1 entnommen werden.

Bei diesem Stand der Technik sind jedoch keine Maßnahmen getroffen, die eine unbeabsichtigte Leckage aus dem Tintenbehälter vermeiden, sei es über die Belüftungsöffnung oder sei es über das Kapillarelement. Dementsprechend liegt der vorliegenden Erfindung die Aufgabe zugrunde, eine Vorrichtung zur Wiederbefüllung einer Tintenpatrone für einen Tintenstrahldrucker zur Verfügung zu stellen, die nicht nur einfach in der Herstellung und insbesondere einfach in der Handhabung ist, so daß sie auch vom Endverbraucher ohne weiteres beherrscht werden kann, sondern sich auch noch dadurch auszeichnet, daß eine unbeabsichtigte Leckage aus dem Tintenbehälter vermieden ist. Dabei sei darauf hingewiesen, daß die Vorrichtung gleichermaßen wirksam sein soll für Patronen mit integrierten Druckköpfen sowie Patronen mit einer an die Tintenzufuhr eines Tintenstrahlkopfes ankoppelbaren Tintenauslaßöffnung.

Diese Aufgabe wird erfindungsgemäß durch die kennzeichnenden Merkmale des Anspruches 1 gelöst, wobei vorteilhafte Weiterbildungen und konstruktive Details in den Unteransprüchen beschrieben sind. Diesbezüglich wird insbesondere auch auf die Maßnahmen gemäß den Ansprüchen 8, 11, 17 und 18 hingewiesen, die dazu dienen, ein unbeabsichtigtes Entweichen von Tinte aus dem Tintenbehälter der Vorrichtung zu vermeiden.

Die wenigstens eine Entlüftungsrille gemäß Anspruch 8 gewährleistet, daß das Kapillarelement bei der Wiederbefüllung einer Tintenpatrone nicht durch eingeschlossene Luft behindert wird. Ohne eine derartige Entlüftungsrille kann es vorkommen, daß das Kapillarelement Resttinte von der zu befüllenden Tintenpatrone von oben her aufnimmt und so verhindert, daß die im Kapillarelement befindliche Luft entweichen kann mit der Folge, daß keine weitere Tinte von unten her aus dem Tintenbehälter nachgesaugt wird.

Die Maßnahmen nach Anspruch 11 betreffen eine spezielle Positionier- und Klemmtechnik für die Tintenpatrone an der Wiederbefüllungs-Vorrichtung, und zwar in Anpassung an die Formgebung der Tintenpatrone, wobei die Positionierung und Klemmung so erfolgt, daß eine kapillare Verbindung zwischen Kapillarelement und dem innerhalb der Patrone angeordneten Tintenspeicherelement sichergestellt ist.

Die Ansprüche 17 und 18 beziehen sich auf Maßnahmen in Anpassung an Mehrfarben-Tintenpatronen, d.h. Tintenpatronen mit wenigstens zwei Tintenkammern für die Aufnahme von Tinte unterschiedlicher Farbe.

Anspruch 10 ist darauf gerichtet, daß das Kapillarelement von der dieses begrenzenden Tintenpatronen-Positionierfläche kapillar entkoppelt ist, und zwar insbesondere in Form einer umlaufenden Vertiefung. Konkret wird das Kapillarelement durch eine sich in geringem Abstand herum erstreckende Rippe begrenzt, die einen dem Kapillarelement zugewandten Ring-spalt einerseits und eine in der Positionierfläche vom Kapillarelement abgewandte Umfangsnut andererseits voneinander trennt. In dem vorgenannten Ringspalt kann sich überschüssige Tinte ansammeln, und zwar insbesondere im Bereich zwischen der Rippe und der an dieser anliegenden Unterseite der Tintenpatrone bzw eines der Tintenpatrone zugeordneten Druckkopfes mit Strahldüsen. Durch die äußere die Rippe begrenzende Umfangsnut ist jedoch die Kapillarverbindung zwischen dem vorgenannten Bereich und dem Rest der Positionierfläche des Tintenbehälters der Wiederbefüllungs-Vorrichtung unterbrochen. Damit gelangt auch keine Tinte an die zugeordnete Fläche der Tintenpatrone bzw. des Druckkopfes. Eine Verschmutzung der eingesetzten Patrone im Bereich außerhalb der vorgenannten Rippe wird sicher vermieden.

Die erfindungsgemäße Vorrichtung beinhaltet also ein sogenanntes "Kapillar-Refill-System". Zum Befüllen wird die kapillare Saugkraft der zu befüllenden Tintenpatrone bzw. des innerhalb derselben angeordneten Tintenspeicherelements ausgenutzt. Das System verfügt über einen in der Regel flach gestalteten Tintenbehälter mit ausreichend hoher Standfestigkeit, der ein Kapillarelement, insbesondere in Form eines Dochtes, aufweist, welches bzw. welcher mit der nachzufüllenden Tinte fluidverbindbar ist. Dieses Kapillarelement bzw. dieser Docht führt an der Oberseite des Behälters aus diesem heraus und ist so angeordnet, daß mit der aufgesetzten Tintenpatrone, d.h. entweder mit den Düsen des integrierten Druckkopfes oder mit der an die Tintenzufuhr eines Tintenstrahlkopfes ankoppelbaren Tintenauslaßöffnung eine kapillare Verbindung entsteht. Der Behälter verfügt über eine Belüftungs- bzw Druckausgleichsöffnung, die erst beim Andocken der Tintenpatrone geöffnet wird. Damit ist sichergestellt, daß Tinte ungehindert von der aufgesetzten Tintenpatrone kapillarisch aufgenommen werden kann. Diese Belüftungsöffnung kann zugleich zur Befüllung des Tintenbehälters dienen.

Erfindungsgemäß läßt sich also das Tintenspeicherelement der Tintenpatrone in einfacher Weise mit einer Portion Tinte wiederbefüllen, und zwar ohne Einsatz von Werkzeugen und innerhalb weniger Minuten Auch besteht nicht die Gefahr, daß sich der Benutzer mit Tinte verschmutzt. Dafür dienen insbesondere die kennzeichnenden Maßnahmen des Anspruches 1.

Mit der erfindungsgemäßen Vorrichtung können Tintenportionen mit unterschiedlicher Färbung durch den Handel zur Verfügung gestellt werden. Es handelt sich um einen Wegwerfartikel. OEM-Patronen können mittels der erfindungsgemäßen Vorrichtung mehrfach befüllt werden. Die Befüllung kann auch über die Düsen integrierter Druckköpfe erfolgen.

Für die Befüllung der Tintenpatrone ist kein zusätzlicher Druck erforderlich. Das in der Patrone befindliche Tintenspeicherelement, z.B. Schwamm oder Fasermaterial od. dgl., saugt solange Tinte an, bis sich eine Sättigung einstellt. Daher ist auch eine Überfüllung der Patrone nicht möglich. Wie schon erwähnt, ist die erfindungsgemäße Vorrichtung auch so ausgebildet, daß eine Berührung mit offener Tinte ausscheidet, so daß auch eine entsprechende Verschmutzungsgefahr des Benutzers oder der Umgebung vermieden ist. Die Gefahr einer Verletzung, wie sie z.B. beim Spritzen-Refill-System besteht, existiert nicht. Auch läßt sich mit der erfindungsgemäßen Vorrichtung eine Tintenpatrone wesentlich schneller wiederbefüllen als z.B. mit einer Spritze, bei der ja die Patrone zuerst aufgebohrt werden muß, bevor sie wiederbefüllt werden kann Nach der Wiederbefüllung muß die entsprechende Bohrung wieder verschlossen werden. All diese Arbeiten dauern länger und erfordern eine nicht unbeachtliche Geschicklichkeit. Außerdem sind gesonderte Werkzeuge erforderlich. All diese Nachteile werden mit der erfindungsgemäßen Vorrichtung vermieden. Die Tintenportionen sind so bemessen, daß in dem erfindungsgemäßen Tintenbehälter keine Resttinte übrig bleibt.

Versuche haben gezeigt, daß das Tintenspeicherelement der Tintenpatrone nach etwa 30 bis maximal 60 Minuten Saugzeit vollständig aufgefüllt ist. Das heißt, nach dieser Zeitspanne ist das Tintenspeicherelement gesättigt.

Die bereits erwähnte Belüftungs- bzw.. Druckausgleichsöffnung ist vorzugsweise so bemessen, daß der äußere Sperrdruck stets größer ist als der Entleerungsdruck, so daß durch die erwähnte Öffnung keine Tinte aus dem Behälter auslaufen sollte. Wird der Tintenbehälter jedoch etwas ungeschickt bewegt, besteht dennoch die Gefahr einer Leckage. Um auch diese Gefahr zu vermeiden, ist der Belüftungsöffnung ein Ventil zugeordnet, welches nur beim Andocken einer Tintenpatrone öffenbar ist.

Auch dem dem Kapillarelement zugeordneten Tintenauslaß ist erfindungsgemäß ein Ventil zugeordnet, welches die Fluidverbindung zwischen der Nachfülltinte im Behälter der Vorrichtung und dem Kapillarelement nur dann freigibt, wenn eine Tintenpatrone angedockt ist.

Das Kapillarelement, welches vorzugsweise als stabartiger Docht oder als quaderförmiges Kissen ausgebildet ist, ist so dimensioniert und angeordnet, daß es in einfacher Weise entweder mit den im Druckkopf der Tintenpatrone ausgebildeten Düsen oder mit einem in der Tintenauslaßöffnung der Tintenpatrone angeordneten Docht in Kontakt bringbar ist, wobei im letztgenannten Fall der Docht des Tintenbehälters aus weicherem bzw. nachgiebigerem Material als der Docht der Tintenpatrone hergestellt ist, so daß der Docht der Tintenpatrone durch den Kontakt mit dem Docht des Tintenbehälters nicht verformt wird. Dies ist wichtig, um die Fluidverbindung zwischen Tintenpatrone und der Tintenzufuhr eines Tintenstrahlkopfes auch nach der Wiederbefüllung der Patrone sicherzustellen.

Nachstehend werden anhand eines in der Zeichnung dargestellten Ausführungsbeispieles weitere Vorteile und konstruktive Details der erfindungsgemäßen Wiederbefüllungs-Vorrichtung beschrieben. Es zeigen:
- Fig 1: eine erfindungsgemäße Wiederbefüllungs-Voirichtung in perspektivischer Ansicht von schräg oben;
- Fig. 2: die Vorrichtung gemäß Fig.. 1 im Querschnitt;
- Fig. 3: die Vorrichtung gemäß Fig.. 1 im Längsschnitt;
- Fig.. 4: die Vorrichtung gemäß Fig. 1 im Längsschnitt unter Darstellung des Andockens einer Tintenpatrone mit integriertem Druckkopf;
- Fig. 5: die Darstellung entsprechend Fig. 4 mit angedockter Tintenpatrone;
- Fig. 6: die Darstellung entsprechend Fig. 4 oder 5 unter Darstellung der Entfernung einer wiederbefüllten Tintenpatrone;
- Fig. 7: eine Darstellung entsprechend Fig. 5 für eine mit einem Eckvorsprung versehene Tintenpatrone, an die die Wiederbefüllungs-Vorrichtung zum Zwecke der Andockung der Tintenpatrone entsprechend angepaßt ist.

In den Figuren 1 bis 6 ist eine erste Ausführungsform einer Vorrichtung 10 zur Wiederbefüllung einer Tintenpatrone 1 für einen Tintenstrahldrucker mit einem Düsen umfassenden Druckkopf 16 (siehe Fig. 4 bis 6) in verschiedenen Ansichten und Schnitten dargestellt, wobei die Düsen des Druckkopfes 16 bei der dargestellten Ausführungsform unmittelbar mit einem innerhalb der Tintenpatrone angeordneten Tintenspeicherelement aus saugfähigem Material in Fluidverbindung stehen Dieses Tintenspeicherelement ist in den Figuren 4 bis 6 nicht konkret dargestellt, da es sich um eine an sich bekannte
Maßnahme handelt. Gleiches gilt auch für den integrierten Druckkopf mit Düsen Die Vorrichtung 10 umfaßt einen mit Tinte 19 (siehe Fig. 4) gefüllten Behälter 11 mit einer Druckausgleichs- bzw. Belüftungsöffnung 7 einerseits und einer weiteren Öffnung 18, durch die sich ein mit der Tinte 19 fluidverbindbares Kapillarelement in Form eines quaderförmigen Dochtkissens 4 hindurch erstreckt, an das die Tintenpatrone 1 bzw. deren Tintenspeicherelement fluidal, d.h. unter Herstellung einer kapillaren Fluidverbindung andockbar ist.

Die im Tintenbehälter 11 ausgebildete Belüftungsöffnung 7 ist so konzipiert, daß sie erst beim Andocken der Tintenpatrone 1 entsprechend den Figuren 4 und 5 öffnet. Zu diesem Zweck ist der Belüftungsöffnung 7 ein Ventil 8 zugeordnet, welches erst beim Andocken der Tintenpatrone durch diese in die Öffnungsstellung bewegt wird entsprechend Fig. 5.

Der Tintenbehälter 11 weist des weiteren einen gesonderten Tintenauslaß 17 auf, der im Boden 6 des Behälters 11 ausgebildet ist und in einen bodenseitigen Verbindungskanal 5 zum Kapillarelement 4 mündet. Dieser Tintenauslaß 17 ist vorzugsweise ebenfalls erst beim Andocken der Tintenpatrone 1 offenbar. Zu diesem Zweck ist auch dem Tintenauslaß 17 ein Ventil 9 zugeordnet.

Bei der dargestellten Ausführungsform weisen das der Belüftungsöffnung 7 sowie das dem Tintenauslaß 17 zugeordnete Ventil 8 bzw. 9 einen gemeinsamen Ventilstößel 12 mit einem der Belüftungsöffnung 7 einerseits und dem Tintenauslaß 17 andererseits zugeordneten Ventilkörper 13 bzw. 14 auf, so daß durch Betätigung des Ventilstößels 12 beim Andocken der Tintenpatrone 1 beide Ventilkörper 13 und 14 entweder gleichzeitig oder sukzessive die Belüftungsöffnung 7, diese vorzugsweise zuerst, und den Tintenauslaß 17 freigeben bzw. öffnen, bzw, umgekehrt bei Entfernung der Tintenpatrone 1 vom Kapillarelement 4. Diese Konstruktion ist besonders einfach, da sie zwei Ventile innerhalb eines gemeinsamen Bauelements enthält. Dieses Bauelement bzw. der Ventilstößel 12 ist vorteilhafterweise gegen die Wirkung eines elastischen Elements, hier gegen die Wirkung einer Schraubendruckfeder 3 aus der Ventilschließ- in die Ventilöffnungsstellung bewegbar Damit ist sichergestellt, daß mit dem Entfernen der Tintenpatrone 1 sowohl die Belüftungsöffnung 7 als auch der Tintenauslaß 17 selbsttätig geschlossen werden. Sich im Behälter 11 noch befindende Tinte 19 kann dann selbst bei unsachgemäßer Handhabung der Vorrichtung aus dem Behälter 11 nicht mehr entweichen.

Von besonderem Interesse ist noch, daß der dem Tintenauslaß 17 zugeordnete Ventilkörper 14 als Ventilteller aus biegeelastischem Material ausgebildet ist Dem Umfangsrand des biegeelastischen Ventiltellers 14 ist eine Umfangsrippe 15 innerhalb des Tintenauslasses 17 zugeordnet, wobei vor erster Ingebrauchnahme der Vorrichtung bzw vor erster Betätigung des dem Tintenauslaß 17 zugeordneten Ventils 9 der Umfangsrand des Ventiltellers 14 an der der Tintenpatrone-Andockseite des Behälters 11 zugewandten bzw. oberen Seite der Umfangsrippe 15 (siehe Fig. 2 und Fig. 4), und nach Gebrauch bzw. nach Entfernung einer wiederbefüllten Patrone 1 an der gegenüberliegenden bzw. unteren Seite der Umfangsrippe 15 dichtend anliegt (siehe Fig. 6), und zwar bei der dargestellten Ausführungsform jeweils unter geringfügiger Wölbung des Ventiltellers 14 in die durch die Umfangsrippe 15 begrenzte Tintenauslaßöffnung 17 hinein. Der Ventilteller 14 ist also im Lieferzustand konkav verformt und nach dem Wiederverschließen des Tintenauslasses 17 konvex. Dies hat den Vorteil, daß zur Betätigung des Ventilstößels 12 sehr wenig Kraft benötigt wird und die konkave Dichtscheibe mit erhöhtem Innendruck entsprechend besser schließt.

In der geöffneten Stellung des dem Tintenauslaß 17 zugeordneten Ventils 9 erstreckt sich der Ventilteller 14 entsprechend Fig.. 5 etwa senkrecht zur Längsachse des Stößels 12, also etwa plan. In dieser Stellung ist der Tintenauslaß 17 maximal geöffnet und eine Fluidverbindung zwischen Kapillarelement 4 und der Tinte 19 innerhalb des Behälters 11 über den bodenseitigen Verbindungskanal 5 hergestellt. Dies bedeutet natürlich auch, daß vor einer ersten Ingebrauchnahme der beschriebenen Wiederbefüll-Vorrichtung das Kapillarelement mit Tinte nicht in Berührung ist. Das Kapillarelement wird erst dann mit der sich im Behälter 11 befindlichen Tinte 19 in Verbindung gebracht, wenn eine wiederzubefüllende Patrone 1 angedockt wird.

Wie bereits einleitend ausgeführt, ist dem Kapillarelement 4 mindestens eine, bei der dargestellten Ausführungsform mehrere Entlüftungsrillen 20 zugeordnet, die sich zwischen Kapillarelement und der dieses umfassenden Behälteröffnung 18 erstrecken. Diese gewährleisten, daß das Kapillarelement bei der Befüllung einer Tintenpatrone nicht durch eingeschlossene Luft behindert wird. Ohne diese Belüftungsrillen besteht die Gefahr, daß das Kapillarelement Resttinte von der wiederzubefüllenden Patrone 1 von oben her aufnimmt und dann verhindert, daß die im Kapillarelement befindliche Luft entweichen kann. Die im Kapillarelement dann eingeschlossene Luft verhindert ein Nachsaugen von Tinte aus dem Behälter 11. Die erwähnten Entlüftungsrillen, die sich vorzugsweise über nahezu die gesamte Höhe des Kapillarelements 4 erstrecken (siehe Fig. 2) erlauben also ein seitliches Entweichen von innerhalb des hapillaxelements 4 eingeschlossener Luft nach außen. Damit wird die Funktionsfähigkeit des Kapillarelements 4 in jeder Phase der Wiederbefüllung der Tintenpatrone 1 gewährleistet.

Vorzugsweise sind mehrere gleichmäßig über den Umfang des Kapillarelements 4 herum verteilt angeordnete Entlüftungsrillen 20 ausgebildet, so wie dies in Fig. 1 angedeutet ist.

Fig. 1 läßt des weiteren erkennen, daß das Kapillarelement 4 von der dieses begrenzenden Tintenpatronen-Positionierfläche 21 kapillar entkoppelt ist, und zwar in Form einer umlaufenden Rippe 22 zwischen einer umlaufenden Vertiefung bzw Nut 23 einerseits und einem umlaufenden Spalt 24 zum Kapillarelement hin andererseits. Die Funktion dieser kapillaren Entkoppelung ist bereits einleitend erläutert. Die Rippe samt äußerer umlaufender nutartiger Vertiefung verhindert, daß sich Tinte kapillar an der Unterseite 2 der angedockten Tintenpatrone, insbesondere an der Unterseite eines integrierten Druckkopfes einer Tintenpatrone ausbreitet, Damit kann eine unerwünschte und insbesondere unkontrollierte Verschmutzung der Tintenpatrone beim Wiederbefüllen vermieden werden.

Es sei noch erwähnt, daß der Boden 6 des Behälters 11 als Gravitationsboden ausgebildet ist, insbesondere zum Tintenauslaß 17 hin abfällt. Damit ist eine vollständige Entleerung des Tintenbehälters 11 bei der Wiederbefüllung einer Tintenpatrone 1 sichergestellt

Des weiteren sei darauf hingewiesen, daß bei der dargestellten Ausführungsform das Kapillarelement 4 sich durch den Boden 25 einer wannenartigen Vertiefung 26 an der Oberseite des Tintenbehälters 11 hindurch erstreckt, und zwar in die wannenartige Vertiefung 26 hinein, so wie dies z.B. Fig. 2, aber auch Fig. 1 sehr gut erkennen lassen. Die Oberseite des Bodens 25 der wannenartigen Vertiefung 26 definiert die bereits erwähnte Positionierfläche 21 für die Tintenpatrone bzw einen integrierten Druckkopf 16 derselben.. Auch der bereits oben erwähnte Ventilstößel 12 erstreckt sich durch den Wannenboden 25 hindurch nach oben und begrenzt die diesem Ventilstößel 12 zugeordnete Belüftungsöffnung 7 (siehe Fig. 1).

Die wannenartige Vertiefung ist auch so konzipiert, daß innerhalb derselben die Tintenpatrone bzw. ein Druckkopf derselben ortsgenau positioniert und gehalten werden kann. Der Umriß der wannenartigen Vertiefung 26 entspricht z.B. dem Umriß eines zugeordneten Druckkopfes 16.

Der Behälter 11 der Vorrichtung, der die nachzufüllende Tinte 19 enthält, kann zumindest teilweise aus transparentem Material gefertigt sein, vorzugsweise Kunststoff, um sowohl den Füllstand als auch die Farbe der Tinte erkennen zu können.

Insbesondere kann der Behälter, sofern er für eine Mehrfach-Befüllung konzipiert ist, mit Strichmarken versehen sein, um festzustellen, wieviel Tintenportionen sich im Behälter noch befinden. Es ist auch jede andere Art von Füllstandsanzeige denkbar, z.B in Form eines Schwimmers mit einer sich an der Oberseite des Behälters durch diese nach außen hindurch erstreckenden Schwimmernadel mit den Füllstand anzeigenden Markierungen Vorzugsweise ist dann die Schwimmernadel gegenüber der äußeren Umgebung gekapselt, so daß diesbezüglich keine Dichtigkeitsprobleme auftreten

Bei der dargestellten Ausführungsform ist der Behälter 11 zweiteilig ausgebildet. Er besteht aus einem Oberteil einerseits und Bodenteil andererseits. Im Bodenteil ist der bereits erwähnte Verbindungskanal 5 integriert, während das Oberteil die wannenartige Vertiefung 26 samt zugeordneter Öffnungen für Ventilstößel 12 und Kapillarelement 4 umfaßt.

Anhand der Fig. 7 soll eine an eine spezielle Tintenpatrone angepaßte Wiederbefüllungs-Vorrichtung beschrieben werden, wobei für Teile, die bereits anhand der Figuren 1 bis 6 beschrieben worden sind, die jeweils gleichen Bezugsziffern verwendet sind. Dementsprechend handelt es sich bei der Vorrichtung 10 gemäß Fig. 7 um eine Vorrichtung zur Wiederbefüllung einer Tintenpatrone 1 mit einem Arretiervorsprung 27 an einer stirnseitigen Ecke, und zwar an der Ecke zwischen integriertem Druckkopf 16 und der sich unmittelbar daran anschließenden Stirnseite 28 der Tintenpatrone 1. Zu diesem Zweck weist der Tintenbehälter 11 an seiner Andockseite, nämlich Oberseite eine dem Patronenvorsprung 27 komplementäre Vertiefung 29 auf, in die der patronenseitige Eckvorsprung 27 beim Andocken einsteckbar bzw. einklickbar bzw verrastbar und bei Entfernung der Patrone 1 vom Tintenbehälter 11 entsprechend lösbar ist. Beim Einstecken bzw. Einklicken bzw. Verrasten in die Vertiefung 29 läßt sich die Tintenpatrone 1 gegenüber dem Kapillarelement 4 präzise positionieren und halten. Die entsprechende Vertiefung 29 ist im stirnseitigen Eckbereich der wannenartigen Vertiefung 26 ausgebildet, so wie dies in Fig. 7 erkennbar ist.

Der behälterseitigen Vertiefung 29 ist bei der dargestellten Ausführungsform, auch noch eine Anschlagrippe 30 mit sich in die Vertiefung 29 schräg hinein erstreckender Klemmfläche 31 zugeordnet, so daß die Tintenpatrone 1 im wesentlichen nur durch die Verklemmung ihres Eckvorsprungs 27 innerhalb der zugeordneten Vertiefung 29 am Tintenbehälter 11 positioniert und gehalten ist (siehe Fig. 7).

Die Anschlagrippe 30 wirkt sowohl mit der Stirnseite 28 als auch mit der Oberseite des Eckvorsprungs 27 der Tintenpatrone 1 zusammen.

Vorzugsweise umfaßt der Behälter zwei Anschlagrippen 30 zu beiden Seiten der wannenartigen Vertiefung 26 entsprechend Fig. 1. Dazwischen kann eine weitere zentrale Stützrippe 32 vorgesehen sein, die gegen die Stirnseite 28 der Tintenpatrone wirkt und diese gegen das Kapillarelement 4 drängt, und zwar in Richtung des Pfeiles 33 in Fig 7.

Wie bereits einleitend erwähnt, kann der Tintenbehälter 11 zwei oder mehr Kammern zur Aufnahme von Tinte unterschiedlicher Farbe und/oder Konsistenz und diesen Kammern zugeordnete Kapillarelemente aufweisen, wobei diese Kapillarelemente so nebeneinander angeordnet sind, daß sie jeweils nur in Kontakt mit den jeweiligen Farbdüsen eines Druckkopfes oder Farbauslaßöffnungen einer wiederzubefüllenden Tintenpatrone bringbar sind.

Alternativ ist es auch denkbar, daß für eine Mehrfarben-Tintenpatrone mit Druckkopf und Düsen, wobei die Düsen jeweils bestimmten Farben zugeordnet sind, oder mit mehreren Auslässen für die einzelnen Farben ein Satz von wenigstens zwei Tintenbehältern (11) mit Kapillarelement (4) bereitgestellt ist, wobei die Kapillarelemente an jeweils unterschiedlichen Positionen entsprechend den farblich zugeordneten Düsen oder Tintenauslaßöffnungen der Tintenpatrone angeordnet sind.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen:

- 1: Tintenpatrone
- 2: Unterseite der Tintenpatrone bzw. Unterseite des integrierten Druckkopfes
- 3: Druckfeder
- 4: Kapillarelement (Docht oder Dochtkissen)
- 5: Verbindungskanal
- 6: Boden
- 7: Belüftungsöffnung
- 8: (Belüftungs)-Ventil
- 9: (Tintenauslaß)-Ventil
- 10: Vorrichtung zur Wiederbefüllung
- 11: Tintenbehälter
- 12: Ventilstößel
- 13: Ventilkörper
- 14: Ventilkörper bzw. Ventilteller
- 15: Umfangsrippe
- 16: Druckkopf
- 17: Tintenauslaß
- 18: Aufnahmeöffnung für Kapillarelement
- 19: Tinte
- 20: Entlüftungsrillen
- 21: Positionierfläche
- 22: Umfangsrippe
- 23: Umfangsnut
- 24: Umfangsspalt
- 25: Boden
- 26: wannenartige Vertiefung
- 27: Arretiervorsprung
- 28: Stirnseite der Tintenpatrone
- 29: Vertiefung
- 30: Anschlagrippe
- 31: Klemmfläche
- 32: Stützrippe

## Patentansprüche

1. Vorrichtung (10) zur Wiederbefüllung einer Tintenpatrone (1) für einen Tintenstrahldrucker, mit einem Düsen umfassenden Druckkopf (16) oder mit einer an die Tintenzufuhr eines Tintenstrahlkopfes ankoppelbaren Tintenauslaßöffnung, wobei entweder die Düsen des Druckkopfes (16) unmittelbar oder bei einer an die Tintenzufuhr eines Tintenstrahlkopfes ankoppelbaren Tintenauslaßöffnung diese, insbesondere über einen Docht und/oder ein Ventil oder eine direkte Fluidverbindung, mit einem innerhalb der Tintenpatrone angeordneten und beispielsweise saugfähiges Material oder einen Unterdruck erzeugenden Mechanismus umfassenden Tintenspeicherelement in Fluidverbindung stehen bzw. steht, mit einem mit Tinte gefüllten Behälter (11) mit einer Belüftungsöffnung (7) einerseits und einer weiteren Öffnung (18) andererseits, durch die sich ein mit der Tinte (19) fluidverbindbares Kapillarelement (4) hindurcherstreckt und an das die Tintenpatrone (1) bzw. deren Tintenspeicherelement unter Herstellung einer kapillaren Fluidverbindung andockbar ist,
**dadurch gekennzeichnet, daß**
- die im Tintenbehälter (11) ausgebildete Belüftungsöffnung (7) erst beim Andocken der Tintenpatrone (1) öffenbar ist, und daß
- der Tintenbehälter (11) einen, insbesondere ebenfalls erst beim Andocken der Tintenpatrone (1) öffenbaren Tintenauslaß (17) zum Kapillarelement (4) aufweist.

2. Vorrichtung nach Anspruch 1,
**dadurch gekennzeichnet, daß**
sowohl der Belüftungsöffnung (7) als auch dem Tintenauslaß (17) jeweils ein Ventil (8 bzw. 9) zugeordnet ist, die durch das Andocken der Tintenpatrone (1) betätigbar sind.

3. Vorrichtung nach Anspruch 2,
**dadurch gekennzeichnet, daß**
das der Belüftungsöffnung (7) sowie das dem Tintenauslaß (17) zugeordnete Ventil (8 bzw. 9) einen gemeinsamen Ventilstößel (12) mit einem der Belüftungsöffnung (7) einerseits und dem Tintenauslaß (17) andererseits zugeordneten Ventilkörper (13 bzw. 14) aufweisen, so daß durch Betätigung des Ventilstößels (12) beim Andocken der Tintenpatrone (1) die beiden Ventilkörper (13, 14) entweder gleichzeitig oder sukzessive die Belüftungsöffnung (7) und den Tintenauslaß (17) freigeben bzw. öffnen, bzw. umgekehrt bei Entfernung der Tintenpatrone (1) vom Kapillarelement (4).

4. Vorrichtung nach Anspruch 3,
**dadurch gekennzeichnet, daß**
der Ventilstößel (12) gegen die Wirkung eines elastischen Elements, insbesondere einer Schraubendruckfeder (3) aus der Ventilschließ- in die Ventilöffnungsstellung bewegbar ist.

5. Vorrichtung nach einem der Ansprüche 1 bis 4,
**dadurch gekennzeichnet, daß**
der dem Tintenauslaß (17) zugeordnete Ventilkörper ein Ventilteller (14) aus biegeelastischem Material ist.

6. Vorrichtung nach Anspruch 5,
**dadurch gekennzeichnet, daß**
dem Umfangsrand des biegeelastischen Ventiltellers (14) eine Umfangsrippe (15) innerhalb des Tintenauslasses (17) zugeordnet ist, wobei vor erster Ingebrauchnahme der Vorrichtung bzw. vor erster Betätigung des dem Tintenauslaß (17) zugeordneten Ventils (9) der Umfangsrand des Ventiltellers (14) an der der Tintenpatronen-Andockseite des Tintenbehälters (11) zugewandten bzw. oberen Seite der Umfangsrippe (15), und nach Gebrauch bzw. nach Entfernung einer wiederbefüllten Tintenpatrone (1) an der gegenüberliegenden bzw. unteren Seite der Umfangsrippe (15) dichtend anliegt, insbesondere jeweils unter geringfügiger Wölbung des Ventiltellers (14) in die durch die Umfangsrippe (15) begrenzte Tintenauslaßöffnung (17) hinein.

7. Vorrichtung nach einem der Ansprüche 1 bis 6,
**dadurch gekennzeichnet, daß**
der Tintenauslaß (17) an der Unterseite bzw. im Boden (6) des Tintenbehälters (11) angeordnet und über einen bodenseitigen Kanal (5) mit dem Kapillarelement (4) fluidverbindbar ist.

8. Vorrichtung nach einem der Ansprüche 1 bis 7,
**dadurch gekennzeichnet, daß**
dem Kapillarelement (4) mindestens eine Entlüftungsrille (20) zugeordnet ist.

9. Vorrichtung nach Anspruch 8,
**dadurch gekennzeichnet, daß**
mehrere, etwa gleichmäßig über den Umfang des Kapillarelements (4) herum verteilt angeordnete Entlüftungsrillen (20) innerhalb der Aufnahmeöffnung (18) für das Kapillarelement (4) ausgebildet sind.

10. Vorrichtung nach einem der Ansprüche 1 bis 9,
**dadurch gekennzeichnet, daß**
das Kapillarelement (4) von der dieses begrenzenden Tintenpatronen-Positionierfläche (21) kapillar entkoppelt ist, insbesondere in Form einer umlaufenden Rippe (22) zwischen einer umlaufenden, insbesondere nutartigen Vertiefung (23) einerseits und einem sich um das Kapillarelement (4) herum erstreckenden Spalt (24) andererseits.

11. Vorrichtung nach einem der Ansprüche 1 bis 10, für die Wiederbefüllung einer Tintenpatrone (1) mit einem Arretiervorsprung (27) an einer stirnseitigen Ecke, insbesondere an der Ecke zwischen einem integrierten Druckkopf (16) und der sich unmittelbar daran anschließenden Stirnseite (28) der Tintenpatrone (1),
**dadurch gekennzeichnet, daß**
der Tintenbehälter (11) an seiner Andockseite, nämlich Oberseite eine dem patronenseitigen Eckvorsprung (27) komplementäre Vertiefung (29) aufweist, in die der patronenseitige Eckvorsprung (27) beim Andocken, insbesondere unter Verrastung wie Einschnappen oder Einklicken, hineinsteckbar und bei Entfernung der Patrone (1) vom Tintenbehälter (11) bzw. dessen Kapillarelement (4) aus diesem lösbar ist.

12. Vorrichtung nach Anspruch 11,
**dadurch gekennzeichnet, daß**
der behälterseitigen Vertiefung (29) wenigstens eine Anschlagrippe (30) mit sich in die Vertiefung (29) schräg hinein erstreckender Klemmfläche (31) zugeordnet ist, so daß die Tintenpatrone (1) im wesentlichen nur durch die Verklemmung ihres Eckvorsprunges (27) innerhalb der zugeordneten Vertiefung (29) im Tintenbehälter (11) positioniert und gehalten ist.

13. Vorrichtung nach einem der Ansprüche 1 bis 12,
**dadurch gekennzeichnet, daß**
der Boden (6) des Behälters (11) als Gravitationsboden ausgebildet ist, insbesondere zum Tintenauslaß (17) hin abfällt.

14. Vorrichtung nach einem der Ansprüche 1 bis 13,
**dadurch gekennzeichnet, daß**
das Kapillarelement nach Art eines Dochtes oder Dochtkissens (4) ausgebildet ist.

15. Vorrichtung nach einem der Ansprüche 1 bis 14,
**dadurch gekennzeichnet, daß**
das Kapillarelement (4) sich durch den Boden (25) einer wannenartigen Vertiefung (26) an der Oberseite des Tintenbehälters (11) hindurcherstreckt.

16. Vorrichtung nach einem der Ansprüche 1 bis 15,
**dadurch gekennzeichnet, daß**
der der Belüftungsöffnung (7) und/oder dem Tintenauslaß (17) zugeordnete Ventilstößel (12) sich durch die Tintenpatronen-Positionierfläche (21), insbesondere durch den Boden (25) einer wannenartigen Vertiefung (26) an der Oberseite des Tintenbehälters (11) hindurcherstreckt, derart, daß er beim Andocken der Tintenpatrone (1) an das Kapillarelement (4) in die Ventilöffnungsstellung bewegbar ist, bzw. umgekehrt bei Entfernung der Tintenpatrone (1) vom Kapillarelement (4).

17. Vorrichtung nach einem der Ansprüche 1 bis 16,
**dadurch gekennzeichnet, daß**
der Tintenbehälter (11) wenigstens zwei Kammern zur Aufnahme von Tinte unterschiedlicher Farbe und diesen Kammern zugeordnete Kapillarelemente aufweist, wobei diese Kapillarelemente so nebeneinander angeordnet sind, daß sie jeweils nur in Kontakt mit den jeweiligen Farbdüsen eines Druckkopfes oder mit den jeweiligen Farbtintenauslaßöffnungen einer wiederzubefüllenden Tintenpatrone (1) bringbar sind.

18. Vorrichtung nach einem der Ansprüche 1 bis 16,
**dadurch gekennzeichnet, daß**
für eine Mehrfarben-Tintenpatrone mit integriertem Druckkopf und Düsen, wobei die Düsen jeweils bestimmten Farben zugeordnet sind, oder mit mehreren Tintenauslaßöffnungen für die einzelnen Farben, ein Satz von wenigstens zwei Tintenbehältern (11) mit Kapillarelement (4) bereitgestellt ist, wobei die Kapillarelemente (4) an jeweils unterschiedlichen Positionen entsprechend den farblich zugeordneten Düsen oder Tintenauslaßöffnungen der Tintenpatrone (1) angeordnet sind.

## Claims

1. Device (10) for refilling an ink cartridge (1) for an inkjet printer, having a print head (16) comprising nozzles or having an ink outlet opening couplable to the ink supply of an inkjet head, either the nozzles of the print head (16) being directly in fluid connection or, in the case of an ink outlet opening couplable to the ink supply of an inkjet head, the ink outlet opening being in fluid connection, especially by way of a wick and/or a valve or a direct fluid connection, with an ink reservoir element arranged inside the ink cartridge and comprising, for example, absorbent material or a mechanism that generates negative pressure, having an ink-filled container (11) with an air-inlet opening (7) on the one hand and a further opening (18) on the other hand, through which there extends a capillary element (4) which is arranged to be brought into fluid connection with the ink (19) and to which the ink cartridge (1) or the ink reservoir element thereof is dockable, with establishment of a capillary fluid connection,
**characterized in that**
- the air-inlet opening (7) provided in the ink container (11) is openable only on docking of the ink cartridge (1), and
- the ink container (11) has an ink outlet (17) to the capillary element (4), which outlet is especially likewise openable only on docking of the ink cartridge (1).

2. Device according to claim 1,
**characterized in that**
both the air-inlet opening (7) and the ink outlet (17) are each associated with a valve (8 and 9, respectively), which valves are actuatable by the docking of the ink cartridge (1).

3. Device according to claim 2,
**characterized in that**
the valve (8) associated with the air-inlet opening (7) and the valve (9) associated with the ink outlet (17) have a common valve stem (12) having a valve body (13) associated with the air-inlet opening (7) on the one hand and a valve body (14) associated with the ink outlet (17) on the other hand so that, on docking of the ink cartridge (1), actuation of the valve stem (12) causes the two valve bodies (13, 14), either simultaneously or in succession, to unblock and open the air-inlet opening (7) and the ink outlet (17), or *vice versa* on removal of the ink cartridge (1) from the capillary element (4).

4. Device according to claim 3,
**characterized in that**
the valve stem (12) is movable from the valve closure position to the valve opening position against the action of a resilient element, especially a helical compression spring (3).

5. Device according to any one of claims 1 to 4,
**characterized in that**
the valve body associated with the ink outlet (17) is a valve disc (14) made of resiliently flexible material.

6. Device according to claim 5,
**characterized in that**
the peripheral rim of the resiliently flexible valve disc (14) is associated with a peripheral rib (15) inside the ink outlet (17), and before the first use of the device, i.e. before the first actuation of the valve (9) associated with the ink outlet (17), the peripheral rim of the valve disc (14) rests sealingly against the side of the peripheral rib (15) facing the ink cartridge docking side of the ink container (11), i.e. the upper side thereof, and after use or after removal of a refilled ink cartridge (1) rests sealingly against the opposite side, i.e. the lower side, of the peripheral rib (15), especially in each case with the valve disc (14) bulging very slightly into the ink outlet opening (17) bounded by the peripheral rib (15).

7. Device according to any one of claims 1 to 6,
**characterized in that**
the ink outlet (17) is arranged on the underside or in the base (6) of the ink container (11) and is arranged to be brought into fluid connection with the capillary element (4) by means of a base-side duct (5).

8. Device according to any one of claims 1 to 7,
**characterized in that**
the capillary element (4) is associated with at least one air-outlet channel (20).

9. Device according to claim 8,
**characterized in that**
a plurality of air-outlet channels (20), distributed approximately uniformly around the periphery of the capillary element (4), are provided inside the receiving opening (18) for the capillary element (4).

10. Device according to any one of claims 1 to 9,
**characterized in that**
the capillary element (4) is decoupled in respect of capillary action from the ink cartridge positioning surface (21) bounding it, especially in the form of a peripheral rib (22) between a peripheral, especially groove-like depression (23) on the one hand and a gap (24) extending around the capillary element (4) on the other hand.

11. Device according to any one of claims 1 to 10, for the refilling of an ink cartridge (1), having a locking projection (27) on a corner of an end face, especially on the corner between an integrated print head (16) and the directly adjoining end face (28) of the ink cartridge (1), **characterized in that**
the ink container (11) has on its docking side, that is to say the upper side, a depression (29) complementary to the cartridge-side corner projection (27), into which depression the cartridge-side corner projection (27) is insertable, especially by latching, such as snapping-in or clicking-in, during docking and from which it is releasable on removal of the cartridge (1) from the ink container (11) or the capillary element (4) thereof.

12. Device according to claim 11,
**characterized in that**
the container-side depression (29) is associated with at least one stop rib (30) having a clamping surface (31) extending obliquely into the depression (29), so that the ink cartridge (1) is positioned and mounted essentially only by the clamping action of its corner projection (27) inside the associated depression (29) in the ink container (11).

13. Device according to any one of claims 1 to 12,
**characterized in that**
the base (6) of the container (11) is in the form of a gravitation base, especially sloping towards the ink outlet (17).

14. Device according to any one of claims 1 to 13,
**characterized in that**
the capillary element is constructed like a wick or wick pad (4).

15. Device according to any one of claims 1 to 14,
**characterized in that**
the capillary element (4) extends through the base (25) of a trough-like depression (26) on the upper side of the ink container (11).

16. Device according to any one of claims 1 to 15,
**characterized in that**
the valve stem (12) associated with the air-inlet opening (7) and/or the ink outlet (17) extends through the ink cartridge positioning surface (21), especially through the base (25) of a trough-like depression (26) on the upper side of the ink container (11), in such a way that, on docking of the ink cartridge (1) to the capillary element (4), the valve stem is movable into the valve opening position, or *vice versa* on removal of the ink cartridge (1) from the capillary element (4).

17. Device according to any one of claims 1 to 16,
**characterized in that**
the ink container (11) has at least two chambers for holding ink of different colours and capillary elements associated with those chambers, the capillary elements being arranged one next to the other so that they can each be brought into contact only with the respective colour nozzles of a print head or with the respective coloured ink outlet openings of an ink cartridge (1) being refilled.

18. Device according to any one of claims 1 to 16,
**characterized in that**
in the case of a multicolour ink cartridge having an integrated print head and nozzles, the nozzles each being associated with certain colours, or having a plurality of ink outlet openings for the individual colours, there is provided a set of at least two ink containers (11) having a capillary element (4), the capillary elements (4) being arranged at different positions in accordance with the colour-associated nozzles or ink outlet openings of the ink cartridge (1).

## Revendications

1. Dispositif (10) pour recharger une cartouche d'encre (1) pour une imprimante à jet d'encre, comprenant une tête d'impression (16) comportant des buses ou un orifice de sortie d'encre pouvant être couplé à l'alimentation en encre d'une tête jet d'encre, dans lequel soit les buses de la tête d'impression (16), par voie directe, soit , en présence d'un orifice de sortie d'encre pouvant être couplé à l'alimentation en encre d'une tête à jet d'encre, celui-ci, par le biais d'une mèche et/ou d'une valve ou d'une communication par fluide directe en particulier, sont ou est en communication par fluide avec un élément de réserve d'encre disposé à l'intérieur de la cartouche d'encre et comprenant, par exemple, un matériau absorbant ou un mécanisme générant une dépression, comprenant un récipient (11) rempli d'encre avec, d'une part, un orifice de ventilation (7) et, d'autre part, un autre orifice (18), traversé par un élément capillaire (4) pouvant communiquer par fluide avec l'encre (19) et auquel peut être ancré(e) la cartouche d'encre (1) ou son élément de réserve d'encre établissant ainsi une communication par fluide capillaire,
**caractérisé en ce que**
- l'orifice de ventilation (7) formé dans le récipient d'encre (11) ne peut être ouvert que lors de l'ancrage de la cartouche d'encre (1) et **en ce que** le récipient d'encre (11) présente une sortie d'encre (17) vers l'élément capillaire (4), laquelle ne peut, en particulier, être ouverte également que lors de l'ancrage de la cartouche d'encre (1),

2. Dispositif selon la revendication 1,
**caractérisé en ce que**
une valve (8 ou 9), qui peut être actionnée par l'ancrage de la cartouche d'encre (1), est respectivement affectée aussi bien à l'orifice de ventilation (7) qu'à la sortie d'encre (17).

3. Dispositif selon la revendication 2,
**caractérisé en ce que**
la valve (8 ou 9) affectée à l'orifice de ventilation (7) 9) ainsi que la valve (8 ou 9) affectée à la sortie d'encre (17) présentent un poussoir de valve commun (12) avec un corps de valve (13 ou 14) affecté, d'une part, à l'orifice de ventilation (7) et, d'autre part, à la sortie d'encre (17) de sorte que, par actionnement du poussoir de valve (12) lors de l'ancrage de la cartouche d'encre (1), les deux corps de valve (13, 14) libèrent ou ouvrent soit simultanément soit successivement l'orifice de ventilation (7) et la sortie d'encre (17) ou que l'inverse se produise lors de l'enlèvement de la cartouche d'encre (1) de l'élément capillaire (4).

4. Dispositif selon la revendication 3,
**caractérisé en ce que**
le poussoir de valve (12) peut être déplacé à contre-sens de l'action d'un élément élastique, en particulier d'un ressort cylindrique de compression (3), de la position de fermeture de la valve vers la position d'ouverture de la valve.

5. Dispositif selon l'une quelconque des revendications 1 à 4,
**caractérisé en ce que**
le corps de valve affecté à la sortie d'encre (17) est une tête de soupape (14) en matériau élastique à la flexion.

6. Dispositif selon la revendication 5,
**caractérisé en ce que**
une nervure circonférente (15) à l'intérieur de la sortie d'encre (17) est affectée au bord de circonférence de la tête de valve (14) élastique à la flexion, dans lequel, avant la première mise en service du dispositif ou avant le premier actionnement de la valve (9) affectée à la sortie d'encre (17), le bord de circonférence de la tête de soupape (14) est joint, de manière étanche, au côté tourné vers le côté d'ancrage de la cartouche d'encre du récipient d'encre (11) ou au côté supérieur de la nervure circonférente (15) et, après utilisation ou après enlèvement d'une cartouche d'encre (1) rechargée, au côté opposé ou inférieur de la nervure circonférence (15), en particulier respectivement avec un bombement minime de la tête de valve (14) arrivant jusqu'à l'intérieur de l'orifice de sortie d'encre (17) délimitée par la nervure circonférente (15).

7. Dispositif selon l'une quelconque des revendications 1 à 6,
**caractérisé en ce que**
la sortie d'encre (17) est disposée sur le côté inférieur ou dans le fond (6) du récipient d'encre (11) et peut communiquer par fluide, via un canal côté fond (5), avec l'élément capillaire (4).

8. Dispositif selon l'une quelconque des revendications 1 à 7,
**caractérisé en ce que**
au moins une rainure d'aération (20) est affectée à l'élément capillaire (4).

9. Dispositif selon la revendication 8,
**caractérisé en ce que**
plusieurs rainures d'aération (20) réparties à peu également sur la circonférence de l'élément capillaire (4) sont formées dans l'orifice de réception (18) destiné à l'élément capillaire (4).

10. Dispositif selon l'une quelconque des revendications 1 à 9,
**caractérisé en ce que**
l'élément capillaire (4) est désaccouplé, par voie capillaire, de la surface de positionnement (21) de la cartouche d'encre délimitant celui-ci, en particulier sous la forme d'une nervure circonférente (22) située entre un renfoncement (23) circonférent, en particulier en forme de rainure, d'une part, et une fente (24) s'étendant tout autour de l'élément capillaire (4), d'autre part.

11. Dispositif selon l'une quelconque des revendications 1 à 10, pour la recharge d'une cartouche d'encre (1) avec une saillie d'arrêt (27) sur un coin côté frontal, en particulier sur le coin situé entre une tête d'impression (16) intégrée et le côté frontal (28) directement contigu de la cartouche d'encre (1),
**caractérisé en ce que**
le récipient d'encre (11) présente, sur son côté d'ancrage, à savoir le côté supérieur, un renfoncement (29) complémentaire de la saillie en coin (27) côté cartouche, dans lequel la saillie en coin (27) côté cartouche peut être engagée lors de l'ancrage, en particulier par un arrêt tel un enclenchement ou un encliquetage, et dégagée de lui, lors de l'enlèvement de la cartouche (1) du récipient d'encre (11) ou de son élément capillaire (4).

12. Dispositif selon la revendication 11,
**caractérisé en ce que**
au moins une nervure de butée (30) avec une surface de serrage (31) s'étendant, en oblique, jusque dans le renfoncement (29) est affectée au renfoncement (29) côté récipient de sorte que la cartouche d'encre (1) ne soit sensiblement positionnée et maintenue que par le serrage de sa saillie en coin (27) au sein du renfoncement affecté (29) dans le récipient d'encre (11).

13. Dispositif selon l'une quelconque des revendications 1 à 12,
**caractérisé en ce que**
le fond (6) du récipient (11) se présente sous la forme d'un fond de gravitation, en particulier en pente descendante vers la sortie d'encre (17).

14. Dispositif selon l'une quelconque des revendications 1 à 13,
**caractérisé en ce que**
l'élément capillaire se présente sous la forme d'une mèche ou d'un tampon formant mèche (4).

15. Dispositif selon l'une quelconque des revendications 1 à 14,
**caractérisé en ce que**
l'élément capillaire (4) s'étend à travers le fond (25) d'un renfoncement (26) en forme de cuvette du côté supérieur du récipient d'encre (11).

16. Dispositif selon l'une quelconque des revendications 1 à 15,
**caractérisé en ce que**
le poussoir de valve (12) affecté à l'orifice de ventilation (7) et/ou à la sortie d'encre (17) s'étend à travers la surface de positionnement (21) de la cartouche d'encre, en particulier à travers le fond (25) d'un renfoncement (26) en forme de cuvette du côté supérieur du récipient d'encre (11) de sorte qu'il puisse être déplacé, lors de l'ancrage de la cartouche d'encre (1) à l'élément capillaire (4),vers la position d'ouverture de la valve, ou dans le sens inverse lors de l'enlèvement de la cartouche d'encre (1) de l'élément capillaire (4).

17. Dispositif selon l'une quelconque des revendications 1 à 16,
**caractérisé en ce que**
le récipient d'encre (11) présente au moins deux chambres pour la réception d'encre de couleurs différentes et des éléments capillaires affectés à ces chambres, dans lequel ces éléments capillaires sont disposés l'un à côté de l'autre de sorte qu'ils ne puissent être respectivement mis en contact qu'avec les buses couleur respectives d'une tête d'impression ou avec les orifices de sortie d'encre couleur respectifs d'une cartouche d'encre (1) à recharger.

18. Dispositif selon l'une quelconque des revendications 1 à 16,
**caractérisé en ce que**
pour une cartouche d'encre multi couleur avec une tête d'impression intégrée et des buses, les buses étant affectes respectivement à des couleurs déterminées, ou avec plusieurs orifices de sortie d'encre pour les couleurs individuelles, un jeu d'au moins deux récipients d'encre (11) avec un élément capillaire (4) est à disposition, dans lequel les éléments capillaires (4) sont disposés respectivement à des endroits différents en fonction des buses ou des orifices de sortie d'encre de la cartouche d'encre (1) attribués par couleur.
